# EUROPÄISCHE PATENTSCHRIFT

(11) **EP 0 726 145 B1**
(45) Veröffentlichungstag und Bekanntmachung des Hinweises auf die Patenterteilung: **10.03.1999**
(21) Anmeldenummer: 95119427.3
(22) Anmeldetag: 09.12.1995
(51) Int. Cl.: B41F 33/00

(54) **Sicherheitsvorrichtung an Rotationsdruckmaschinen**
Security apparatus in rotary printing machines
Dispositifs de sécurité dans des machines d'impression rotatives

(30) Priorität: 11.01.1995 DE 19500586
(43) Veröffentlichungstag der Anmeldung: 14.08.1996
(73) Patentinhaber: MAN Roland Druckmaschinen AG, 63012 Offenbach (DE)
(72) Erfinder: Guba, Reinhold, D-64331 Weiterstadt (DE); Michel, Peter, D-63165 Mülheim (DE)
(74) Vertreter: Marek, Joachim, Dipl.-Ing.

(56) Entgegenhaltungen:
- EP-A- 0 182 080
- CH-A- 407 173
- GB-A- 1 177 321
- GB-A- 2 046 175

## Beschreibung

Die Erfindung betrifft eine Sicherheitsvorrichtung an Rotationsdruckmaschinen, insbesondere als Personenschutz zur Absicherung von zylindrischen Bauteilen.

Aus der DE 2 914 152 C2 ist eine Sicherheitsvorrichtung dieser Art bekannt. Zur Absicherung eines Walzenspaltes, vorzugsweise zwischen Druckzylinder und Gummituchzylinder sind unter Verwendung von Endschaltern zwei Bleche gelenkig als Scharnier miteinander verbunden. Das erste Blech betätigt über einen zweiarmigen Hebel und einen Schaltstift den Endschalter. Das zweite Blech ist mittels Feder gegen einen Anschlag bewegbar. Bei Betätigung des ersten Bleches wird das zweite Blech über am ersten Blech angeordnete Mitnehmer entgegen der Federkraft bewegt. Die Druckmaschine ist gegen Inbetriebsetzen gesichert und kann jedoch im Tippbetrieb (Schleichgang) arbeiten. Neben der Absicherung des Walzenspaltes dienen beide Bleche auch als Bogenführung am Druckzylinder.

Gemäß der DE 3 226 812 C2 ist eine Schutzvorrichtung als ein in zwei Ebenen den Seitengestellen der Druckmaschine zugeordnetes Viergelenkgetriebe ausgebildet. In zwei Gelenken des Getriebes ist je ein Schutz radial rastbar gelagert. Die Rast wird mittels Kurvensegment und Endschalter gebildet.

Eine weitere Sicherheitsvorrichtung ist aus der DE 4 221 132 A1 bekannt. Ein mehrteilig flächenförmiger Einlaufschutz ist zu Einstell- und Wartungsarbeiten um eine elektrisch abgesicherte horizontale Achse schwenkbar und um vertikale Achsen sind Seitenschutze ferngesteuert schwenkbar angeordnet.

Nachteilig bei diesen Ausführungen ist es, daß diese infolge großer Teilevielfalt relativ aufwendig sind und keine zusätzliche Sicherung der Druckmaschine bei Tippbetrieb/Schleichgang als Personenschutz vorhanden ist.

Aus der EP 0 182 080 A 2 ist eine weitere Sicherheitseinrichtung an Bogenrotationsdruckmaschinen bekannt. Mechanische Schaltkörper sind drehbeweglich in Drehpunkten am Maschinenständer gelagert und weisen ein Schaltsegment auf, welches mittels Endschalter und Rolle eine Grundstellung und eine Sicherheitsstellung elektrisch absichern. Die Schaltsegmente sind mittels einer Schaltstange gekoppelt, welche federbeschaltet auslenkbar ist.

Aufgabe der Erfindung ist es eine einfache Sicherheitsvorrichtung zu schaffen, die auch im Tippbetrieb/Schleichgang zusätzlich einen aktiven Personenschutz gewährleistet und das Verletzungsrisiko spürbar minimiert.

Gelöst wird dies durch den kennzeichnenden Teil des Hauptanspruches. Weiterbildungen ergeben sich aus den Unteransprüchen.

Die Sicherheitsvorrichtung ist als bewegliche Anordnung in mehreren Stellungen positionierbar. Sie ist über die Raststellungen in denen Druckbetrieb (erste Raststellung) und Tippbetrieb/Schleichgang (zweite Raststellung) möglich ist hinaus weiterhin in eine Sicherheitsstellung beweglich. In dieser Sicherheitsstellung wird die Druckmaschine über einen Endschalter stillgesetzt. Die Sicherheitsstellung der Sicherheitsvorrichtung ist mit einer Zwangsrückführung gekoppelt, so daß bei Einnehmen der vorangegangenen Raststellung in Folge der Zwangsrückführung des Schutzes die Druckmaschine wiederum im Tippbetrieb/Schleichgang betrieben werden kann. Diese Sicherheitsstellung reduziert das Verletzungsrisiko, welches bei Wartungs- oder Reinigungsarbeiten für das Bedienungspersonal besteht. So kann beispielsweise das manuelle Waschen eines Gegendruckzylinders ohne Bedenken realisiert werden. Kommt die Hand des Bedieners beim Waschvorgang mit dem Zylinder in Kontakt und wird in Drehrichtung des Zylinders mitgenommen, so stößt die Hand gegen die in einer Raststellung befindliche Sicherheitsvorrichtung (Schutz). Die Hand wird aber nicht wie bisher zwischen Schutz und Zylinder gequetscht, sondern bewegt den Schutz weiter in eine Sicherheitsstellung in der die Druckmaschine sofort stillgesetzt wird. Die Sicherheitsstellung ist dabei so angeordnet, daß die Hand nicht zwischen Zylinder und Schutz hindurch rutschen kann.

Die Erfindung soll an einem Ausführungsbeispiel näher erläutert werden.

Dabei zeigen:
- Fig. 1 und 2: eine Sicherheitsvorrichtung mit verschiedenen Raststellungen und einer Sicherheitsstellung,
- Fig. 3: die Sicherheitsvorrichtung in Raststellung als Bogenführungselement,
- Fig. 4: die Sicherheitsvorrichtung in Raststellung für Tippbetrieb/Schleichgang,
- Fig. 5: die Sicherheitsvorrichtung in Sicherheitsstellung mit vorangegangener Raststellung für Tippbetrieb/Schleichgang.
- Fig. 6: die Kurvenkontur der Steuerkurve.

In einer Bogenrotationsdruckmaschine ist ein Druckzylinder 1 zwischen den Seitengestellen eines Druckwerkes angeordnet. In einem definierten Abstand zum Druckzylinder 1 ist eine parallel zur Mantelfläche des Druckzylinders 1 verlaufende Welle 4 in den Seitengestellen gelagert. An der Welle 4 ist ein Schutz 3, z.B. ein Blech, fixiert, der sich über die volle Breite des Druckzylinders 1 erstreckt. Einem Seitengestell benachbart ist eine Steuerkurve 2 auf der Welle 4 fixiert, welche Raststellungen 13 und eine Sicherheitsstellung 15 besitzt. Der Steuerkurve 2 ist ein Endschalter 5 zugeordnet, der schaltungstechnisch mit einer Maschinensteuerung der Druckmaschine verbunden ist. Die Steuerkurve 2 ist weiterhin mit einer Rolle 8 in Eingriff, welche an einem Hebel 10 drehbar angeordnet ist. Der Hebel 10 ist an einem Ende in einem Drehpunkt 7 ortsfest am Seitengestell gelagert und ist an seinem gegenüberliegenden Ende mit einer Feder 9 verbunden.

Die Feder 9 ist in einem Drehpunkt 6 ortsfest am Seitengestell gelagert. Die Drehpunkte 6, 7, Rolle 8, Feder 9 und Hebel 10 bilden eine Rasteinrichtung 16. Das Druckwerk besitzt weiterhin eine Maschinenverschutzung 11 (Fig. 1). Im vorliegenden Beispiel besitzt die Steuerkurve 2 zwei Raststellungen 13. In der ersten Raststellung 13 dient die Sicherheitsvorrichtung im Druckbetrieb als Bogenführungseinrichtung (Position: Schutz 3).

In der zweiten Raststellung 13 dient die Vorrichtung als Personenschutz (Pos. Schutz 3'). Die Druckmaschine läßt sich im Tippbetrieb/Schleichgang für Wartungs-, Reinigungs- oder Umstellarbeiten betreiben. Neben den Raststellungen 13 besitzt die Steuerkurve 2 einen Kurvenast 14, der der vorherigen zweiten Raststellung 13 benachbart ist. Auf dem Kurvenast 14 läuft die Rolle 8 bis zum Erreichen der Sicherheitsstellung 15 ab (Pos. Schutz: 3''). Ist die Sicherheitsstellung 15 hinfällig (am Schutz: 3'' liegt keine Kraft mehr an), so läuft die Rolle 8 auf dem Kurvenast 14 in umgekehrter Drehrichtung in die benachbarte, zweite Raststellung 13 (Pos. Schutz: 3') zurück. Die Steuerkurve 2 besitzt ein Bewegungsgesetz nach dem in der ersten und zweiten Raststellung 13 des Schutz:es 3 und 3' eine definierte Kraft F der Feder 9 an der Rolle 8 anliegt. Für die Sicherheitsstellung 15 des Schutzes 3'' ist das Bewegungsgesetz der Steuerkurve 2, speziell des Kurvenastes 14, derart, daß nach Überwindung der Rast die Kraft F der Feder 9 ansteigt, der vorhandene Hebelarm h jedoch in seiner Größe abnimmt. Damit ist die Kraft, welche auf die Finger/Hand wirkt, am Schutz 3 bis 3'' in den Raststellungen 13 als auch in der Sicherheitsstellung 15 relativ konstant.

In beiden Raststellungen 13 ist der Hebelarm h gleich Null (Fig. 6). Je nach Anforderung kann der Kurvenast 14 auch für ansteigende Kraft F und ansteigenden Hebelarm h oder für abnehmende Kraft F und abnehmenden Hebelarm h geometrisch ausgebildet werden; diese Möglichkeiten sind nicht im Schutzumfang der Ansprüche enthalten. Die Sicherheitsstellung 15 ist elektrisch derart abgesichert, daß die Druckmaschine in dieser Position (Schutz: 3'') sofort stillgesetzt ist.

Die Sicherheitsstellung 15 muß nicht am Ende des Kurvenastes 14 angeordnet sein. Sie kann je nach Kontur des Kurvenastes 14 sowie den sicherheitstechnischen Bedingungen bereits bei einem geringfügigen Auslenken des Schutzes 3' aus der vorherigen Raststellung 13 (nach Überwindung des Druckpunktes) erreicht sein. Die Vorrichtung kann ebenso auf dem Kurvenast 14 in einem definierten Winkelbereich weiter verschwenkbar sein und z.B. ein geringfügiges Nachlaufen der Druckmaschine auszugleichen.

In einer weiteren Ausbildung ist der Drehpunkt 7 des Hebels 10 mittig (Fig. 2 und 3) angeordnet. Gemäß Fig. 3 bis 5 ist an dem Schutz 3 eine Koppel 12 in einem Langloch beweglich angelenkt. Die Koppel 12 ist mit der Maschinenverschutzung 11, beispielsweise einem Tritt, verbunden.

Die Wirkungsweise der Vorrichtung ist wie folgt. Im Druckbetrieb ist die Rotationsdruckmaschine in der ersten Raststellung 13 des Schutzes 3 als Bogenführungseinrichtung eingesetzt. Beispielsweise für Wartungs-/Reinigungsarbeiten wird die Maschinenverschutzung 11 betätigt und über die Koppel 12 wird die zweite Raststellung 13 des Schutzes 3' eingenommen. In der zweiten Raststellung 13 des Schutzes 3' läßt sich die Rotationsdruckmaschine lediglich im Tippbetrieb/Schleichgang betreiben. Wird beispielsweise der Druckzylinder 1 manuell gereinigt und der Bediener kommt in Pfeilrichtung mit dem Schutz 3' in Berührung, so wird dieser in Richtung Sicherheitsstellung 15 ausgelenkt (Schutz 3''). Die Auslenkung erfolgt ohne ansteigende Kraft, so daß Quetschungen von Fingern bzw. der Hand vermieden werden. Nach Verlassen der Raststellung 13 in Richtung Sicherheitsstellung 15 (Schutz 3'') wird der Betrieb der Druckmaschine sofort gestoppt. Beim Zurückziehen der Hand wird aus der Sicherheitsstellung 15 des Schutzes 3'' dieser in die vorherige zweite Raststellung 13 des Schutzes 3' zurückbewegt. Damit kann die Druckmaschine wiederum im Tippbetrieb/Schleichgang betätigt werden. Wird die Maschinenverschutzung 11 geschlossen, so wird die erste Raststellung 13 des Schutzes 3 eingenommen (Druckbetrieb) und der Schutz 3 dient gleichzeitig als Bogenführungseinrichtung.

### Bezugszeichenliste

- 1: Druckzylinder
- 2: Steuerkurve
- 3: Schutz (in Raststellung der Bogenführungsposition)
- 3': Schutz (in Raststellung für Tippbetrieb/Schleichgang)
- 3'': Schutz (in Sicherheitsstellung)
- 4: Welle
- 5: Endschalter
- 6: Drehpunkt
- 7: Drehpunkt
- 8: Rolle
- 9: Feder
- 10: Hebel
- 11: Maschinenverschutzung
- 12: Koppel
- 13: Raststellung
- 14: Kurvenast
- 15: Sicherheitsstellung
- 16: Rasteinrichtung
- F: Kraft
- h: Hebelarm

## Patentansprüche

1. Sicherheitsvorrichtung an Rotationsdruckmaschinen mit einer parallel zu einem zylindrischen Bauteil (1) verlaufenden in Seitengestellen gelagerten Welle (4), einem daran angeordneten Schutz: (3, 3 , 3 ) und einer Steuerkurve (2) mit mindestens einem zugeordneten Endschalter (5) und einer federbelasteten Rasteinrichtung (16),
**dadurch gekennzeichnet**,
daß die an der Welle (4) fixierte Steuerkurve (2) in Eingriff mit der federbelasteten Rasteinrichtung (16) eine elektrisch abgesicherte erste Raststellung (13) für den Schutz (3) und eine zweite Raststellung (13) für den Schutz (3 ) und auf einem benachbarten Kurvenast (14) eine elektrisch abgesicherte Sicherheitsstellung (15) für den Schutz (3'') aufweist, wobei die Steuerkurve (2) ein Bewegungsgesetz aufweist, welches in der ersten und zweiten Raststellung (13) für den Schutz (3, 3 ) bei anliegender Kraft (F) der Rasteinrichtung (16) einen Hebelarm (h) = 0 und nach Überwindung des Druckpunktes der dem Kurvenast (14) benachbarten zweiten Raststellung (13) zur Erreichung der Sicherheitsstellung (15) für den Schutz (3 ) eine ansteigende Kraft der Rasteinrichtung (16) bei abnehmenden Hebelarm (h) besitzt.

2. Sicherheitsvorrichtung nach Anspruch 1,
**dadurch gekennzeichnet**,
daß in der ersten und zweiten Raststellung (13) und in der Sicherheitsstellung (15) die am Schutz auf die Finger/Hand wirkende Kraft relativ konstant ist.

3. Sicherheitsvorrichtung nach Anspruch 1 und 2,
**dadurch gekennzeichnet**,
daß der Schutz (3 bis 3'') über eine Koppel (12) mit einer Maschinenverschutzung (11) verbunden ist.

4. Sicherheitsvorrichtung nach Anspruch 1 und 2,
**dadurch gekennzeichnet**,
daß in der ersten Raststellung (13) für den Schutz (3) dieser eine Bogenführungseinrichtung für den Druckbetrieb ist.

5. Sicherheitsvorrichtung nach Anspruch 1 und 2,
**dadurch gekennzeichnet**,
daß in der zweiten Raststellung (13) für den Schutz (3') die Druckmaschine im Tippbetrieb/Schleichgang gesteuert ist.

6. Sicherheitsvorrichtung nach Anspruch 1,
**dadurch gekennzeichnet**,
daß die Rasteinrichtung (16) aus der Sicherheitsstellung (15) für den Schutz (3'') in die benachbarte zweite Raststellung (13) federbelastet rückstellbar ist.

## Claims

1. Security device on rotary printing presses with a shaft (4) mounted in side frames running parallel to a cylindrical component (1), a protection (3, 3', 3'') arranged thereon and a control cam (2) with at least one coordinated limit switch (5) and a spring-loaded latching unit (16), characterised in that the control cam (2) fixed on the shaft (4) in engagement with the spring-loaded latching unit (16) has an electrically securable first latching position (13) for the protection (3) and a second latching position (13) for the protection (3') and on a neighbouring cam lobe (14) an electrically secured safety position (15) for the protection (3''), wherein the control cam (2) has a law of movement which, in the first and second latch positions (13) for the protection (3, 3') with applied force (F), the latching device (16) has a lever arm (h) = 0 and after overwhelming the pivot point, the second latching position (13) neighbouring the cam lobe (14) to achieve the security position (15) for the protection (3'') has an increasing force of the latching unit (16) with decreasing lever arm (h).

2. Security device according to Claim 1, characterised in that in the first and second latching positions (13) and in the security position (15), the force acting at the protection on the finger/hand is relatively constant.

3. Security device according to Claim 1 and 2, characterised in that the protection (3 to 3'') is connected via a link (12) with a press protector (11).

4. Security device according to Claim 1 and 2, characterised in that in the first latching position (13) for the protection (3), this is a sheet guiding unit for printing operation.

5. Security device according to Claim 1 and 2, characterized in that in the second latching position (13) for the protection (3'), the press is controlled in inching operation/creeping.

6. Security device according to Claim 1, characterized in that the latching device (16) is returnable under spring loading from the security position (15) for the protection (3'') into the neighbouring second latching position (13).

## Revendications

1. Dispositif de sécurité sur des machines d'impression rotatives, comportant un arbre (4) monté dans des bâtis latéraux s'étendant parallèlement à une pièce cylindrique (1), une protection (3, 3', 3'') agencée sur celui-ci, et une came de commande (2) ayant au moins un commutateur de fin de course associé (5) et un dispositif d'encliquetage (16) chargé par ressort,
caractérisé en ce que la came de commande (2) fixée sur l'arbre (4), en engagement avec le dispositif d'encliquetage (16) chargé par ressort, présente une première position d'encliquetage (13), protégée électriquement, pour la protection (3) et une seconde position d'encliquetage (13) pour la protection (3') et, sur un profil de came voisin (14), une position de sécurité (15), électriquement protégée, pour la protection (3''), la came de commande (2) présentant une loi de déplacement qui, dans les première et seconde positions d'encliquetage (13) pour la protection (3, 3') pour une force adjacente (F) du dispositif d'encliquetage (16) possède un bras de levier (h) = 0 et, après avoir dépassé le point de pression de la seconde position d'encliquetage (13) voisine du profil de came (14) pour atteindre la position de sécurité (15) pour la protection (3''), une force croissante du dispositif d'encliquetage (16), pour un bras de levier (h) décroissant.

2. Dispositif de sécurité selon la revendication 1,
caractérisé en ce que, dans les première et seconde positions d'encliquetage (13) et dans la position de sécurité (15), la force agissant sur la protection sur les doigts ou la main est relativement constante.

3. Dispositif de sécurité selon les revendications 1 et 2,
caractérisé en ce que la protection (3 à 3'') est reliée, par l'intermédiaire d'une bielle (12), à une protection de machine (11).

4. Dispositif de sécurité selon les revendications 1 et 2,
caractérisé en ce que, dans la première position d'encliquetage (13) pour la protection (3), celle-ci est un dispositif de guidage de feuilles pour l'impression.

5. Dispositif de sécurité selon les revendications 1 et 2,
caractérisé en ce que, dans la seconde position d'encliquetage (13) pour la protection (3'), la machine d'impression est commandée en fonctionnement par impulsions/avance lente.

6. Dispositif de sécurité selon la revendication 1,
caractérisé en ce que le dispositif d'encliquetage (16) peut être ramené, sous l'action d'un ressort, de la position de sécurité (15) pour la protection (3'') dans la seconde position d'encliquetage voisine (13).
